# FASCICULE DE BREVET EUROPEEN

(11) **EP 1 009 951 B1**
(45) Date de publication et mention de la délivrance du brevet: **13.11.2002**
(21) Numéro de dépôt: 97938700.8
(22) Date de dépôt: 01.09.1997
(51) Int. Cl.: F22B 29/12, F22B 35/14

(54) **PROCEDE DE CONDUITE D'UNE CHAUDIERE A CIRCULATION FORCEE ET CHAUDIERE POUR SA MISE EN OEUVRE**
VERFAHREN ZUM BETRIEB EINES ZWANGLAUFDAMPFERZEUGERS UND DAMPFERZEUGER ZUR AUSFÜHRUNG DES VERFAHRENS
METHOD FOR OPERATING A BOILER WITH FORCED CIRCULATION AND BOILER FOR ITS IMPLEMENTATION

(30) Priorité: 02.09.1996 BE 9600735
(43) Date de publication de la demande: 21.06.2000
(73) Titulaire: COCKERILL MECHANICAL INDUSTRIES Société Anonyme, B-4100 Seraing (BE)
(72) Inventeur: DETHIER, Alfred, B-4140 Lince (BE); GRANDJEAN, Pierre, B-4550 Saint Sevrain (BE)
(74) Mandataire: Van Malderen, Joelle
(86) Numéro de dépôt international: BE9700098
(87) Numéro de publication internationale: WO98010222

(56) Documents cités:
- DE-A- 4 303 613
- US-A- 3 135 096
- US-A- 3 292 372
- PATENT ABSTRACTS OF JAPAN vol. 015, no. 505 (M-1194), 20 décembre 1991 & JP 03 221702 A (TOSHIBA CORP), 30 septembre 1991,

## Description

La présente invention concerne un procédé de conduite d'une chaudière à circulation forcée, notamment pour une turbine à vapeur, ladite chaudière comprenant au moins un premier échangeur de chaleur dont l'entrée est reliée à une conduite d'alimentation en eau et dont la sortie est reliée, à travers une vanne de réglage, soit à l'entrée d'un second échangeur de chaleur, dont la sortie est reliée à la turbine à vapeur, soit directement à la turbine à vapeur. L'invention concerne également une chaudière pour la mise en oeuvre de ce procédé.

L'invention, sans y être limitée, vise plus particulièrement les chaudières alimentant des turbines à vapeur utilisées dans les centrales thermiques de production d'électricité. Ces centrales comportent, en effet, une chaudière produisant de la vapeur sous pression qui actionne une turbine à vapeur entraînant un générateur d'électricité.

La chaudière peut être chauffée par un brûleur qui brûle un combustible fossile ou un combustible issu de l'industrie. La chaudière peut également être une chaudière de récupération utilisée dans une centrale thermique dite à cycle combiné. Dans ce type de centrale, un combustible, par exemple gaz naturel ou fuel, est brûlé dans une turbine à gaz entraînant un générateur d'électricité. Les gaz d'échappement de cette turbine à gaz, importants en volume et riches en énergie calorifique, sont récupérés dans une chaudière dite de récupération pour produire de la vapeur sous pression qui entraîne, par l'intermédiaire d'une turbine à vapeur, un générateur d'électricité.

La vapeur sous pression produite dans la chaudière, au lieu d'actionner une turbine, peut éventuellement être utilisée pour d'autres besoins.

Ces chaudières comportent toujours des échangeurs de chaleur fonctionnant en évaporateur (de l'eau) ou en surchauffeur (de la vapeur) disposés horizontalement ou verticalement dans un flux de gaz chauds. Suivant leur type de chauffe, leur arrangement, leur principe de fonctionnement, etc..., on peut distinguer plusieurs types de chaudières.

Le document DE 4303613 A1 décrit une chaudière à circulation forcée comprenant un séparateur vapeur-eau liquide qui, lors du démarrage et lors de la marche stabilisée de la chaudière sépare la vapeur du fluide diphasique sortant de l'évaporateur pour drainer celle-ci via un surchauffeur vers la turbine.

La particularité de cette forme d'exécution consiste à utiliser un séparateur vapeur-liquide, même en fonctionnement normal de la chaudière, si bien que la chaudière peut également fonctionner à bas régime, c'est-à-dire selon un régime à circulation assistée.

Le document JP-02016119 décrit une chaudière à circulation forcée "once through" qui comprend l'utilisation d'un ballon de séparation pour séparer la phase vapeur et la phase eau-liquide du mélange diphasique sortant de l'évaporateur de la chaudière lors du démarrage de l'installation. Suivant la pression atteinte par la vapeur, celle-ci est soit recondensée, soit drainée vers la turbine.

Le document US-3,292,372 décrit une chaudière à circulation forcée dans laquelle la phase vapeur est séparée de la phase liquide (l'eau) au moyen d'une unité de séparation qui est disposée à l'entrée du boiler de la chaudière. La phase liquide est recirculée directement ou indirectement à l'entrée de la chaudière, pendant que la phase vapeur est drainée vers un surchauffeur.

Enfin, le document US-3,135,096 décrit une chaudière à circulation forcée "once through" qui comprend deux séparateurs vapeur-liquide où l'eau et la vapeur sont séparées par gravité. Un premier séparateur (non illustré) est disposé après l'évaporateur pour recirculer l'eau non vaporisée via un mélangeur à l'entrée de l'évaporateur et pour drainer l'autre fraction du fluide vers le surchauffeur de la chaudière.

Le deuxième séparateur vapeur-eau/liquide est monté en by-pass par rapport aux turbines de l'installation, et en principe, n'est utilisé que lors du démarrage de l'installation. Ce séparateur sépare la phase liquide (l'eau) et la phase vapeur du fluide diphasique sortant du surchauffeur.

La phase liquide (l'eau) est drainée vers un condenseur et la phase vapeur est drainée au moyen de trois régulateurs et contrôleurs de pression soit vers un désaérateur, soit via un échangeur de chaleur vers ce désaérateur ou encore vers un condenseur avant de retourner à l'entrée de l'économiseur de la chaudière.

Si, en marche stabilisée, ces chaudières à circulation forcée pouvaient se passer du séparateur, elles ne peuvent s'en passer lors de la phase de démarrage, car cette phase exige toujours une séparation de l'eau et de la vapeur vu que les organes de réglages tels que les détendeurs ne peuvent fonctionner avec un fluide diphasique constitué d'un mélange de vapeur et d'eau.

Pendant cette phase de démarrage, l'eau parcourt la première partie de l'échangeur jusqu'au séparateur, où l'eau et la vapeur sont séparées par gravité. L'eau est drainée du séparateur vers un condenseur ou autre réservoir, tandis que la vapeur parcourt la deuxième partie de l'échangeur pour subir une surchauffe. Pendant cette phase de démarrage, le séparateur est dit en fonctionnement humide.

Au fur et à mesure de la montée des températures et pressions, le séparateur reçoit de moins en moins d'eau et à la fin de la phase de démarrage, il ne reçoit plus que de la vapeur et devient un élément inerte. Il est dit alors en fonctionnement sec et le restera pendant la marche stabilisée.

Le séparateur est un réservoir soumis à haute pression et à haute température. Il s'agit donc d'un élément coûteux qui, de plus, introduit des contraintes de fonctionnement dues aux fortes épaisseurs de paroi mises en jeu. En marche stabilisée, non seulement c'est un élément superflu, mais il provoque, en outre, des pertes de charge du côté eau/vapeur, altérant le rendement de l'installation.

Le but de la présente invention est de prévoir un nouveau procédé de conduite d'une chaudière à circulation forcée ainsi qu'une chaudière pour la mise en oeuvre du procédé permettant la suppression du séparateur.

Pour atteindre cet objectif, la présente invention prévoit un procédé de conduite d'une chaudière à circulation forcée du genre décrit dans le préambule qui est caractérisée en ce que, pendant la phase de démarrage, la vanne de réglage vers le 2ème échangeur ou la turbine est fermée, en ce que, aussi longtemps que le fluide à la sortie du premier échangeur est un fluide diphasique constitué d'un mélange d'eau et de vapeur, on transforme, par condensation, toute la vapeur en eau et en ce que, lorsque le fluide à la sortie du premier évaporateur est de la vapeur pure, on ouvre progressivement la vanne de réglage.

La condensation de la vapeur à la sortie du premier évaporateur est réalisée par mélange du fluide diphasique avec de l'eau d'alimentation. L'eau de condensation ainsi obtenue est envoyée au condenseur et est ainsi recyclée.

Le procédé selon la présente invention permet de supprimer le séparateur étant donné qu'il n'y a plus de séparation entre la vapeur et l'eau. Selon l'invention, tant qu'on ne se trouve pas en présence de vapeur pure, on transforme toute la vapeur en eau et on empêche le passage du mélange dans le second échangeur ou dans la turbine. Les éléments de réglage tels que détendeurs travaillent ainsi toujours en milieu liquide.

La suppression du séparateur ou ballon de démarrage, outre la diminution des frais d'investissement, permet la suppression des contraintes de gradients thermiques qui y sont associés. Le procédé selon l'invention permet également un démarrage plus rapide de la chaudière et une diminution de la perte de charge du côté eau/vapeur en marche stabilisée.

L'invention prévoit également une chaudière à circulation forcée, notamment pour turbine à vapeur, comprenant au moins un premier échangeur de chaleur dont l'entrée est reliée à une conduite d'alimentation en eau et dont la sortie est reliée à travers une première vanne de réglage à une turbine à vapeur, soit directement, soit à travers un second échangeur de chaleur, caractérisé en ce que la sortie du premier échangeur est reliée à travers une seconde vanne de réglage à la conduite d'alimentation et à travers une vanne de détente à un dispositif de condensation et en ce que la seconde vanne de réglage est contrôlée par la température du fluide en amont de la vanne de détente de manière à ce que, pendant la phase de démarrage, cette température reste inférieure à la température de saturation.

D'autres particularités de l'invention ressortiront de la description d'un mode de réalisation préféré, présenté, ci-dessous, à titre d'illustration, en référence à la figure annexée qui représente un schéma synoptique d'une chaudière à circulation forcée selon la présente invention.

La chaudière représentée schématiquement sur la figure est une chaudière de récupération placée en aval d'une turbine à gaz dans une centrale à cycle combiné. Moyennant quelques transformations, elle pourrait toutefois fonctionner avec un brûleur.

Dans l'exemple représenté, la chaudière est constituée de deux échangeurs en série, à savoir d'un évaporateur 10 produisant, en marche stabilisée, une vapeur légèrement surchauffée et d'un surchauffeur final 12 destiné à chauffer la vapeur produite par l'évaporateur 10 à la température souhaitée. Les deux échangeurs 10 et 12 sont constitués, de façon classique, de tubes, avec ou sans ailettes, disposés ici horizontalement dans un flux ascendant de gaz chauds symbolisé par la flèche 14 et constitués par les gaz d'échappement d'une turbine à gaz.

L'évaporateur est alimenté en eau par une pompe 16 à travers une conduite d'alimentation 18. Le débit dans la conduite 18 est réglé par une vanne de réglage de débit 20 sous le contrôle d'un débitmètre 22.

La sortie de l'évaporateur 10 est reliée à un condenseur non représenté à travers une conduite de sortie 24 et une vanne de détente 26 sous la commande d'un manomètre 28. Cette vanne de détente 26 contrôle et règle la pression dans le circuit de l'évaporateur.

La sortie de l'évaporateur 10 est également reliée à travers une vanne de réglage 30 à l'entrée du surchauffeur 12. La sortie de celui-ci est reliée à travers une conduite de sortie 32 au condenseur et à la turbine à vapeur non représentée. La pression dans le circuit du surchauffeur 12 est contrôlée par une vanne de détente 34 sous la commande d'un manomètre 36 pendant la phase de démarrage, et par la turbine à vapeur en marche stabilisée.

L'une des particularités qui caractérise le circuit de la chaudière selon la présente invention est une conduite 38 en by-pass entre la conduite d'entrée 18 et la conduite de sortie 24 de l'évaporateur et qui permet le mélange d'une quantité contrôlée d'eau "froide" avec le mélange diphasique produit par l'évaporateur pendant la phase de démarrage de la chaudière. Le débit d'eau dans la conduite 38 est réglé par une vanne de réglage 40 sous la commande d'un thermomètre 42 mesurant la température en aval de la conduite 38.

On va maintenant décrire le fonctionnement de la chaudière schématisée sur la figure. Avant le démarrage de la turbine à gaz, l'évaporateur est pressurisé à une pression compatible avec la température des gaz de la turbine. Cette pression qui est contrôlée par la vanne de détente 26 peut être inférieure à la pression nominale (par exemple 100 bars). Un débit minimal (par exemple 30%) est assuré par la pompe 16 et réglé par la vanne 20 avec retour vers le condenseur à travers la vanne de détente 26. La vanne de réglage 30 est à ce moment fermée et le surchauffeur 12 est isolé du circuit de l'évaporateur 10.

La turbine à gaz est alors démarrée et stabilisée à une charge telle que la température des gaz d'échappement soit supérieure d'environ 100°C à la température de saturation dans l'évaporateur 10, soit à environ 400°C pour la pression choisie.

La température de l'eau à la sortie de l'évaporateur 10 au point A augmente rapidement jusqu'à la température de saturation et se stabilise ensuite au palier de l'évaporation. Lorsque cette température est presque atteinte au point B, le thermomètre 42 commande l'ouverture progressive de la vanne 40 pour permettre l'écoulement, vers la conduite 24, d'un débit réglé d'eau "froide" de manière que la température soit inférieure à la température de saturation (par exemple 300°C). Ainsi, la vapeur qui commence à se former dans l'évaporateur 10 à partir de la température de saturation se transforme, par cet apport d'eau "froide", en eau, si bien que la vanne de détente 26 reste toujours en eau à son entrée (avec un mélange eau/vapeur, elle ne pourrait pas fonctionner) et garde sa capacité de réglage.

Au fur et à mesure de l'évaporation, la proportion de vapeur augmente au détriment de la proportion d'eau à la sortie de l'évaporateur 10. Par conséquent, la vanne 40, sous la commande du thermomètre 42, s'ouvre davantage pour permettre l'apport de la quantité d'eau nécessaire à la condensation de toute la vapeur et afin que la température en B soit maintenue en-dessous de la température de saturation. Ce scénario dure jusqu'à ce qu'il n'y ait plus d'eau à la sortie de l'évaporateur. A partir de ce moment, la température augmente à nouveau par suite d'une surchauffe de la vapeur. L'absence d'eau à la sortie de l'évaporateur est donc aisément repérable par une augmentation de la température en A. Cette détection est utilisée pour ouvrir progressivement la vanne 30 pour dévier la vapeur 30 vers le surchauffeur 12 et pour fermer progressivement la vanne 40 et la vanne de détente 26.

La vapeur est maintenant surchauffée à la température souhaitée dans l'échangeur 12 dont la pression est contrôlée par la vanne de détente 34. Lorsque la vanne de réglage 30 est complètement ouverte, ou éventuellement court-circuitée par un by-pass, l'entièreté du débit traverse les deux échangeurs, ce qui termine la phase de démarrage et débute la marche stabilisée.

A partir de ce moment, la charge de la turbine à gaz peut être augmentée. Le débit d'eau sera réglé par les températures de la vapeur aux sorties de l'évaporateur 10 et du surchauffeur 12 et la vanne de détente 34 augmente la pression jusqu'à la valeur nominale.

En marche stabilisée, la température de la vapeur à la sortie de l'évaporateur garde une légère surchauffe de l'ordre de 50°C.

La température finale de la vapeur à la sortie de la chaudière sera telle que demandée à l'allure nominale ou peut être contrôlée par un éventuel désurchauffeur supplémentaire pour les charges partielles ou de pointe.

Le fonctionnement décrit ci-dessus est valable pour une pression nominale d'utilisation super-critique ou non. Il peut également être utilisé pour des pressions relativement faibles.

Si la température de chauffe est particulièrement faible, le système de transformation de la vapeur en eau lors du démarrage peut être transposé en sortie de chaudière qui, dès lors, ne comporterait plus qu'un seul échangeur.

## Revendications

1. Procédé de conduite d'une chaudière à circulation forcée, notamment pour une turbine à vapeur, la chaudière comprenant au moins un premier échangeur de chaleur (10) dont l'entrée est reliée à une conduite d'alimentation en eau (18) et dont la sortie est reliée, à travers une vanne de réglage (30), soit à l'entrée d'un second échangeur de chaleur (12), dont la sortie est reliée à la turbine à vapeur, soit directement à la turbine à vapeur, **caractérisé en ce que** :
- pendant la phase de démarrage, la vanne de réglage (30) est fermée ;
- aussi longtemps que le fluide à la sortie du premier échangeur (10) est un fluide diphasique constitué d'un mélange d'eau et de vapeur, on provoque la condensation de ce fluide diphasique en eau liquide, par mélange dudit fluide avec de l'eau d'alimentation et sans séparation préalable des phases gazeuse et liquide dudit fluide, la quantité d'eau d'alimentation nécessaire à la condensation dudit fluide étant régulée par rapport à la température (42) du fluide en aval du point de jonction de la conduite de sortie (24) et d'une conduite en by-pass (38) entre la conduite d'entrée (18) et la conduite de sortie (24) du premier échangeur (10), de manière à ce que pendant la phase de démarrage, cette température reste inférieure à la température de saturation ;
- lorsque le fluide à la sortie du premier échangeur (10) est de la vapeur pure, on ouvre progressivement la vanne de réglage (30).

2. Procédé selon la revendication 1, **caractérisé en ce que** l'eau de condensation est recyclée vers l'entrée du premier échangeur de chaleur (10), via un condenseur et une pompe (16).

3. Chaudière à circulation forcée, notamment, pour turbine à vapeur, comprenant au moins un premier échangeur de chaleur (10) dont l'entrée est reliée à une conduite d'alimentation en eau (18) et dont la sortie est reliée, à travers une première vanne de réglage (30), à une turbine à vapeur, soit directement, soit à travers un second échangeur de chaleur (12), **caractérisée en ce que** la sortie du premier échangeur (10) est reliée à la conduite d'alimentation en eau (18) au moyen d'une conduite (38) en by-pass entre la conduite d'entrée (18) et la conduite de sortie (24) du premier échangeur (10), comprenant une seconde vanne de réglage (40) pour mélanger une quantité contrôlée d'eau "froide" avec le fluide diphasique produit par le premier échangeur (10) pendant la phase de démarrage et **en ce que** la seconde vanne de réglage (40) est régulée par rapport à la température dans la conduite (24) en aval du point de jonction de la conduite de sortie (24) et de la conduite (38) en by-pass, de manière à ce que pendant la phase de démarrage, cette température reste inférieure à la température de saturation.

4. Chaudière à circulation forcée selon la revendication 3, **caractérisée en ce que** le second échangeur de chaleur (12) est isolé du circuit du premier échangeur de chaleur (10) lors de la phase de démarrage jusqu'à ce que le fluide à la sortie du premier évaporateur est de la vapeur pure.

5. Chaudière à circulation forcée selon la revendication 3 ou 4, **caractérisée en ce que** la sortie du premier échangeur (10) est reliée à une vanne de détente (26) située en aval du point de jonction de la conduite de sortie (24) et de la conduite (38) en by-pass pour contrôler la pression à l'intérieur du premier échangeur de chaleur (10).

6. Chaudière à circulation forcée selon l'une quelconque des revendications 3 à 5, **caractérisée en ce qu'**un condenseur est disposé en aval de ladite vanne de détente (26) et **en ce qu'**une pompe (16) fait recirculer l'eau condensée vers l'entrée du premier échangeur de chaleur (10).

## Claims

1. Method of operating a forced-circulation boiler, notably for a steam turbine, the boiler comprising at least a first heat exchanger (10), the inlet of which is connected to a water supply line (18) and the outlet of which is connected via a regulating valve (30) either to the inlet of a second heat exchanger (12), the outlet of which is connected to the steam turbine, or directly to the steam turbine, **characterised in that**:
- during the start-up phase, the regulating valve (30) is closed;
- for as long as the fluid at the outlet of the first exchanger (10) is a two-phase fluid consisting of a mixture of water and steam, this two-phase fluid is converted by condensation into liquid water by mixing said fluid with feed water and without prior separation of the gaseous and liquid phases of said fluid, the amount of feed water necessary for the condensation of said fluid being regulated relative to the temperature (42) of the fluid downstream of the junction point of the outlet line (24) and of a bypass line (38) between the inlet line (18) and the outlet line (24) of the first exchanger (10) in such a way that this temperature remains below the saturation temperature during the start-up phase;
- when the fluid at the outlet of the first exchanger (10) is pure steam, the regulating valve (30) is gradually opened.

2. Method according to Claim 1, **characterised in that** the condensation water is recycled toward the inlet of the first heat exchanger (10) via a condenser and a pump (16).

3. Forced-circulation boiler, notably for a steam turbine, comprising at least a first heat exchanger (10), the inlet of which is connected to a water supply line (18) and the outlet of which is connected to a steam turbine via a first regulating valve (30) either directly or through a second heat exchanger (12), **characterised in that** the outlet of the first exchanger (10) is connected to the water supply line (18) by means of a bypass line (38) between the inlet line (18) and the outlet line (24) of the first exchanger (10), comprising a second regulating valve (40) for mixing a controlled amount of "cold" water with the two-phase fluid produced by the first exchanger (10) during the start-up phase, and **in that** the second regulating valve (40) is regulated relative to the temperature in the line (24) downstream of the junction point of the outlet line (24) and the bypass line (38) in such a way that this temperature remains below the saturation temperature during the start-up phase.

4. Forced-circulation boiler according to Claim 3, **characterised in that** the second heat exchanger (12) is isolated from the circuit of the first heat exchanger (10) during the start-up phase until the fluid at the outlet of the first evaporator is pure steam.

5. Forced-circulation boiler according to Claim 3 or 4, **characterised in that** the outlet of the first exchanger (10) is connected to an expansion valve (26) located downstream of the junction point of the outlet line (24) and the bypass line (38) in order to control the pressure inside the first heat exchanger (10).

6. Forced-circulation boiler according to any one of Claims 3 to 5, **characterised in that** a condenser is located downstream of said expansion valve (26) and **in that** a pump (16) recirculates the condensed water toward the inlet of the first heat exchanger (10).

## Patentansprüche

1. Verfahren zur Führung eines Kessels mit Zwangsumlauf, insbesondere für eine Dampfturbine, wobei der Kessel mindestens einen ersten Wärmetauscher (10) umfasst, dessen Einlass mit einer Zulaufleitung für Wasser (18) verbunden ist und dessen Auslass über ein Stellventil (30) entweder mit dem Einlass eines zweiten Wärmetauschers (12) verbunden ist, dessen Auslass mit der Dampfturbine in Verbindung steht, oder unmittelbar mit der Dampfturbine verbunden ist, **dadurch gekennzeichnet, dass**;
- während der Anlaufphase das Stellventil (30) geschlossen ist;
- solange das Fluid beim Austritt aus dem ersten Wärmetauscher (10) ein zweiphasiges von einem Gemisch aus Wasser und aus Dampf gebildetes Fluid ist, man die Kondensierung dieses zweiphasigen Fluids zu flüssigem Wasser hervorruft durch ein Mischen des besagten Fluids mit Speisewasser und ohne eine vorherige Trennung der gasförmigen und der flüssigen Phasen des Fluids, wobei die Menge des für die Kondensierung des Fluids notwendigen Speisewassers geregelt wird in Bezug auf die Temperatur (42) des Fluids stromabwärts von der Verbindungsstelle der Auslassleitung (24) und einer Umgehungsleitung (38) zwischen der Einlassleitung (18) und der Auslassleitung (24) des ersten Wärmetauschers (10), auf solche Art und Weise, dass während der Anlaufphase diese Temperatur unterhalb der Sättigungstemperatur bleibt;
- wenn das Fluid bei dem Austritt aus dem ersten Wärmetauscher (10) reiner Dampf ist, man das Stellventil (30) schrittweise öffnet.

2. Verfahren gemäß Anspruch 1, **dadurch gekennzeichnet, dass** das Wasser der Kondensierung über einen Kondensator und eine Pumpe (16) zum Einlass des ersten Wärmetauschers (10) zurückgeführt wird.

3. Kessel mit Zwangsumlauf, insbesondere für eine Dampfturbine, wobei der Kessel mindestens einen ersten Wärmetauscher (10) umfasst, dessen Einlass mit einer Zulaufleitung für Wasser (18) verbunden ist und dessen Auslass über ein erstes Stellventil (30) mit einer Dampfturbine verbunden ist, entweder unmittelbar oder über einen zweiten Wärmetauscher (12), **dadurch gekennzeichnet, dass** der Auslass des ersten Wärmetauschers (10) mit der Zulaufleitung für Wasser (18) verbunden ist mit Hilfe einer Umgehungsleitung (38) zwischen der Einlassleitung (18) und der Auslassleitung (24) des ersten Wärmetauschers (10), der ein zweites Stellventil (40) umfasst, um eine kontrollierte Menge "kaltes" Wasser mit dem vom ersten Wärmetauscher (10) erzeugten zweiphasigen Fluid während der Anlaufphase zu vermischen, und dadurch dass das zweite Stellventil (40) in Bezug auf die Temperatur in der Leitung (24) stromabwärts von der Verbindungsstelle der Auslassleitung (24) und der Umgehungsleitung (38) auf solche Art und Weise geregelt wird, dass während der Anlaufphase diese Temperatur unterhalb der Sättigungstemperatur bleibt.

4. Kessel mit Zwangsumlauf gemäß Anspruch 3, **dadurch gekennzeichnet, dass** der zweite Wärmetauscher (12) während der Anlaufphase vom ersten Wärmetauscher (10) isoliert ist, bis dass das Fluid bei dem Austritt aus dem ersten Verdampfer reiner Dampf ist.

5. Kessel mit Zwangsumlauf gemäß Anspruch 3 oder 4, **dadurch gekennzeichnet, dass** der Auslass des ersten Wärmetauschers (10) mit einem stromabwärts von der Verbindungsstelle der Auslassleitung (24) und der Umgehungsleitung (38) gelegenen Druckreduzierventil (26) verbunden ist, um den Druck im Innern des ersten Wärmetauschers (10) zu kontrollieren.

6. Kessel mit Zwangsumlauf gemäß irgendeinem der Ansprüche 3 bis 5, **dadurch gekennzeichnet, dass** ein Kondensator stromabwärts von dem Druckreduzierventil (26) angeordnet ist und dass eine Pumpe (16) das kondensierte Wasser erneut hin zu dem Einlass des ersten Wärmetauschers (10) zurückfließen lässt.
